# EUROPÄISCHE PATENTSCHRIFT

(11) **EP 1 149 690 B1**
(45) Veröffentlichungstag und Bekanntmachung des Hinweises auf die Patenterteilung: **18.08.2004**
(21) Anmeldenummer: 01107658.5
(22) Anmeldetag: 28.03.2001
(51) Int. Cl.: B31B 3/44, B31B 3/00

(54) **Vorrichtung zum Herstellen von Zigaretten-Klappschachteln**
Machine for manufacturing hinged-lid boxes for cigarettes
Machine pour la fabrication de paquets de cigarettes à charnière

(30) Priorität: 28.04.2000 DE 10020858
(43) Veröffentlichungstag der Anmeldung: 31.10.2001
(73) Patentinhaber: Focke & Co. (GmbH & Co.), 27283 Verden (DE)
(72) Erfinder: Focke, Heinz, 27283 Verden (DE); Schmidt, Jens, 28879 Grasberg (DE); Meyer, Klaus, 27313 Dörverden (DE)
(74) Vertreter: Bolte, Erich, Dipl.-Ing.

(56) Entgegenhaltungen:
- US-A- 4 464 155
- US-A- 4 843 798

## Beschreibung

Die Erfindung betrifft eine Vorrichtung zum Herstellen von (Zigaretten-) Packungen des Typs Klappschachtel aus einem Zuschnitt, der durch einen Stempel mit Stempelplatte in eine Tasche eines Faltrevolvers einführbar ist, wobei der Zuschnitt bei der Einführung in die Tasche durch feststehende Faltorgane teilweise faltbar ist, derart, dass Bereiche bzw. Faltlappen des Zuschnitts, nämlich unter anderem Boden-Ecklappen, in eine aufgerichtete Position faltbar sind.

Das Prinzip, Faltlappen bzw. Teile eines zunächst ungefalteten Zuschnitts beim Einführen in die Tasche eines Faltrevolvers zu falten bzw. aufzurichten, ist bekannt, zum Beispiel durch US 4 084 393. Die Zuschnitte werden auf einer Packungsbahn oberhalb des um eine vertikale Achse drehenden, tellerförmigen Faltrevolvers zugeführt. Der Zuschnitt wird durch einen abwärts bewegbaren Stempel erfasst. Dessen Stempelplatte liegt im Wesentlichen an einer Rückwand sowie an Teilen eines Deckels an. Durch ortsfeste Faltorgane, nämlich Faltwände, werden über die Stempelplatte hinwegragende Teile des Zuschnitts aufgerichtet, insbesondere eine aus Bodenwand und Vorderwand (mit Seitenlappen) bestehende Einheit.

Bekannt ist eine Vorrichtung, nämlich ein Faltrevolver mit Taschen und Stempelplatte zum Einführen der Zuschnitte in die Taschen, bei der die Stempelplatte ein einem Teilbereich randseitige Erhöhungen aufweist, die mit der Querschnittsform der Tasche in diesem Bereich korrespondiert (US 4 843 798). Bei dieser Ausgestaltung von Tasche und Stempelplatte sind nicht besondere Probleme beim dreidimensionalen Patten des Zuschnitts während der Einführung in eine Tasche berücksichtigt. Der Oberbegrift der Ansprüche 1 und 3 entspricht diesem Stand der Technik.

Der Erfindung liegt die Aufgabe zugrunde, die eingangs genannte Vorrichtung hinsichtlich der Ausgestaltung der Stempelplatte so weiterzuentwickeln, dass hinsichtlich des Faltvorgangs schwierige Faltlappen besonders berücksichtigt werden.

Zur Lösung dieser Aufgabe ist die erfindungsgemäße Vorrichtung dadurch gekennzeichnet, dass die Stempelplatte auf der von dem Zuschnitt abliegenden, insbesondere oberen Seite Stützorgane aufweist, nämlich an einer Bodenwand zugekehrten Ecken angeordnete Eckstützen zum Abstützen der aufgerichteten Boden-Ecklappen und angrenzender Bereiche aufrechter Seitenlappen.

Die auf der im übrigen ebenen Stempelplatte angeordneten Eckstützen sind Führungsorgane speziell für die in eine aufrechte und sodann in eine quergerichtete Stellung zu faltenden Boden-Ecklappen. Diese bedürfen einer innenseitigen Abstützung und Fixierung in Anlage an der benachbarten Bodenwand der Packung.

Weiterhin ist zur Lösung der Aufgabe die Vorrichtung dadurch gekennzeichnet, dass randseitig auf der von dem Zuschnitt abliegenden, insbesondere oberen Seite der Stempelplatte stegförmige Stützorgane angeordnet sind, nämlich aufrechte Faltstege im Bereich der aufgerichteten Deckel-Ecklappen und angrenzender Deckel-Seitenlappen, derart, dass die Deckel-Ecklappen in eine trichterförmige, zur offenen Seite der Tasche hindivergierende Stellung aufweisen.

Auch bei diesem Stützmittel an der Oberseite der Stempelplatte geht es um eine Absicherung eines Faltlappens, nämlich des Deckel-Ecklappens nach dem Aufrichten. Die Ecklappen werden in eine trichterartige Zwischenstellung gebracht, die das nachfolgende Einführen des Packungsinhalts, insbesondere des Zigarettenblocks erleichtert.

Weitere Merkmale der Erfindung beziehen sich auf die Ausgestaltung der Stempelplatte unter Berücksichtigung von Leimstellen und Rundkanten.

Weitere Einzelheiten der Erfindung werden nachfolgend anhand von in den Zeichnungen dargestellten Ausführungsbeispielen näher erläutert. Es zeigt:
- Fig. 1: einen teilweise gefalteten Zuschnitt für eine Klappschachtel mit Rundkanten, in perspektivischer Darstellung,
- Fig. 2: einen Faltrevolver in vereinfachter Draufsicht,
- Fig. 3: eine Einschubstation für einen Zuschnitt in den Faltrevolver, in perspektivischer Darstellung,
- Fig. 4: die Einzelheit gemäß Fig. 3 in Seitenansicht, teilweise im Schnitt,
- Fig. 5: die Einschubstation bzw. eine Tasche eines Revolvers in Draufsicht bzw. im Horizontalschnitt in der Schnittebene V-V der Fig. 4,
- Fig. 6: eine Stempelplatte eines Stempels in perspektivischer Darstellung,
- Fig. 7: einen Querschnitt zu der Einzelheit gemäß Fig. 5 in der Schnittebene VII-VII,
- Fig. 8: eine Darstellung in der Schnittebene VIII-VIII der Fig. 5.

In den Zeichnungen sind ein erster Faltschritt für einen Zuschnitt 10 zum Herstellen einer Hinge-Lid-Packung sowie die hierfür eingesetzten Faltorgane gezeigt. Bei der Klappschachtel bzw. dem Zuschnitt 10 handelt es sich um eine besondere Ausführung, nämlich mit Rundkanten 11, 12, die jeweils durch eine Anzahl von parallelen Rillen im Zuschnitt 10 definiert sind.

Die aus dem Zuschnitt 10 herzustellende Klappschachtel besteht aus einem Schachtelteil 13 und einem Deckel 14. Der Schachtelteil 13 ist aus Vorderwand 15, Rückwand 16, Bodenwand 17 gebildet. An beiden Seiten der Vorderwand 15 sind äußere Seitenlappen 18 und an der Rückwand 16 korrespondierende innere Seitenlappen 19 angebracht. Die bei der fertigen Klappschachtel einander überdeckenden Seitenlappen 18 und 19 bilden jeweils aufrechte Seitenwände des Schachtelteils 13.

Analog ist der Deckel 14 ausgebildet, nämlich mit Deckel-Vorderwand 20 und Deckel-Rückwand 21. An diesen sind jeweils äußere Deckel-Seitenlappen 22 und innere Deckel-Seitenlappen 23 angebracht. Deckel-Vorderwand 20 und Deckel-Rückwand 21 sind durch eine der Bodenwand 17 gegenüberliegenden Stirnwand 24 miteinander verbunden. An die Deckel-Vorderwand 20 schließt ein gegen deren Innenseite umzufaltender Deckel-Innenlappen 25 an.

Weiterhin gehören zum Zuschnitt 10 Ecklappen, nämlich einerseits Boden-Ecklappen 26 und andererseits Deckel-Ecklappen 27. Schachtelteil 13 und Deckel 14 sind im Bereich von Rückwand 16 und Deckel-Rückwand 21 über ein Gelenk miteinander verbunden.

Die ungefalteten Zuschnitte 10 werden einem Faltrevolver 28 zugeführt. Dieser ist tellerartig ausgebildet mit aufrechter Drehachse und ringsherum angeordneten Taschen 29. Der in Fig. 2 gezeigte Faltrevolver 28 ist auf doppelbahnige Betriebsweise ausgerichtet, also mit jeweils zwei Taschen 29 nebeneinander angeordnet.

Dem Faltrevolver 28 werden die Zuschnitte 10 auf einer Zuschnittbahn 30 oberhalb des Faltrevolvers 28 zugeführt. In einer Einschubstation 31 wird der Zuschnitt durch Abwärtsbewegung von oben in eine offene Tasche 29 eingeführt, und zwar durch ein Eindrückorgan bzw. durch einen Stempel 32. Dieser weist eine besonders ausgebildete Stempelplatte 33 auf, die den Zuschnitt 10 in einem Teilbereich erfasst und in die bereitgehaltene Tasche 29 eindrückt, und zwar unter Teilfaltung des Zuschnitts 10.

Fig. 1 zeigt die Faltstellung des Zuschnitts 10 nach dem Einführen in die Tasche 29. Die Stempelplatte 33 erfasst den Zuschnitt im Bereich von Rückwand 16, Deckel-Rückwand 21, Stirnwand 24 und Deckel-Vorderwand 20. Oberhalb der zu beschickenden Tasche 29 sind im Bereich der Einschubstation 31 feststehende Faltorgane angeordnet, die bei der Abwärtsbewegung des Zuschnitts 10 die durch die Stempelplatte 33 nicht erfassten Zuschnittteile in Folge der Relativbewegung aufrichten.

Bei dem vorliegenden Ausführungsbeispiel wird der Zuschnitt 10 bei diesem ersten Faltschritt in eine L-förmige Position gefaltet, wobei Bodenwand 17 und Vorderwand 15 - mit Seitenlappen 18 - einen aufrechten Schenkel bilden. Des Weiteren werden die Seitenlappen 19 im Bereich der Rückwand 16, die Deckel-Seitenlappen 23 im Bereich der Deckel-Rückwand 21 und die Deckel-Ecklappen 27 in eine aufrechte Stellung gefaltet. Schließlich ist auch der Deckel-Innenlappen 25 bei diesem Faltschritt aufgerichtet worden.

Die Stempelplatte 33 ist an einem bogenförmigen Schwenkhebel 34 angebracht, durch die die Stempelplatte 33 auf einer oberen Ausgangsposition - oberhalb der Zuschnittbahn 30 - unter Mitnahme des Zuschnitts 10 abwärts bewegbar ist. In der unteren Stellung befindet sich die Stempelplatte 33 - mit dem Zuschnitt 10 - in der zu beschickenden Tasche 29.

Unterhalb der Bewegungsbahn der Zuschnitte 10, also unterhalb der Zuschnittbahn 30, sind feststehende Faltorgane positioniert, an denen die freien, nicht durch die Stempelplatte 33 abgedeckten Teile des Zuschnitts 10 entlanggleiten und dabei aufgerichtet werden. Ein bogenförmiger Faltsteg 35 führt aus dem Bereich unmittelbar unterhalb der Zuschnittbahn 30 abwärts in eine aufrechte Position am radial innenliegenden Ende der Tasche 29. Durch diesen Faltsteg 35 wird der in Fig. 1 gezeigte aufrechte Schenkel geschaffen.

Seitliche, einander gegenüberliegende Faltwände 36, 37 bewirken ein Aufrichten der Seitenlappen 19 und der Deckel-Seitenlappen 23, einschließlich der Deckel-Ecklappen 27.

Während des Einschubs des Zuschnitts 10 in die Tasche 29 werden gesondert bewegbare Faltorgane, nämlich Faltschenkel 38, wirksam. Diese winkelförmigen Faltorgane sind mit quer bzw. horizontal gerichteten Ansätzen in Ausgangsstellung unterhalb der Zuschnittbahn 30 positioniert, und zwar im Bereich der zunächst ebenen, ungefalteten Boden-Ecklappen 26. Bei der Abwärtsbewegung des Zuschnitts 10 führen diese Faltschenkel 38 mit Hilfe von Parallelogrammhebeln 39 eine Aufwärtsbewegung aus. Dabei werden die Boden-Ecklappen 26 aufgerichtet und aufgrund der überlagerten Aufrichtbewegung der Seitenlappen 19 in die in Fig. 1 gezeigte abgewinkelte Stellung unter Anlage an der Innenseite der Bodenwand 17 bewegt.

Die Deckel-Ecklappen 27 werden in eine trichterförmige, zur offenen Seite der Tasche hin divergierende Stellung bewegt (Fig. 1). Zu diesem Zweck sind die seitlichen Faltorgane, nämlich die Faltwände 36, 37, in diesem Bereich mit Vertiefungen 40 versehen, die eine schräggerichtete Anlagefläche 41 für den schräggestellten Deckel-Ecklappen 27 bilden.

Der Deckel-Innenlappen 25 wird durch ein separat betätigtes Faltorgan 42 aufgerichtet.

Der Stempel bzw. die Stempelplatte 33 ist in besonderer Weise an diese Faltschritte bzw. an das Faltbild angepasst. Bei der Fertigung von Packungen bzw. Klappschachteln mit Rundkanten 11, 12 ist die Stempelplatte 33 an der dem Zuschnitt zugekehrten Seite mit abgerundeten Längsrändem 43, 44 ausgebildet (Fig. 7, Fig. 8) entsprechend der Rundung der Rundkanten 11, 12.

Des Weiteren sind auf der Oberseite bzw. auf der vom Zuschnitt 10 abgekehrten Seite der Stempelplatte 33 Hilfsorgane positioniert, die die Faltposition vor allem im Bereich der Boden-Ecklappen 26 und der Deckel-Ecklappen 27 stabilisieren und verbessern.

An den Boden-Ecklappen 26 zugekehrten Ecken der Stempelplatte 33 sind an deren Oberseite Eckstützen 45, 46 angeordnet. Diese bilden ein zu den äußeren Faltorganen gegenüberliegendes Stützmittel im Bereich der Eckausbildung. Jede Eckstütze 45, 46 weist unter einem Rechten Winkel zueinander gerichtete Stützflächen 47, 48 auf. An diesen liegen einerseits die gefalteten Boden-Ecklappen 26 und andererseits Endbereiche der Seitenlappen 19 an.

Entsprechende innenseitige Faltorgane sind im Bereich der Deckel-Ecklappen 27 auf der Stempelplatte 33 positioniert. Es handelt sich dabei um winkelförmig ausgebildete Faltstege 49, 50. Diese am Rand der Stempelplatte 33 positionierten Faltorgane bestehen aus jeweils zwei unter einem stumpfen Winkel zueinander angeordneten Stegschenkeln 51, 52. Die geometrische Form der Faltstege 49, 50 entspricht der Stellung der Deckel-Ecklappen 27 und der angrenzenden Deckel-Seitenlappen 23. Letztere liegen an den Stegschenkeln 52 und die Deckel-Ecklappen 27 an den schräggerichteten Stegschenkeln 51 an, und zwar jeweils außen. In Verbindung mit den Faltwänden 36, 37 bzw. den schräggerichteten Anlageflächen 41 ergibt sich eine stabile beidseitige Stützung in diesem Bereich des Zuschnitts 10.

Weitere Gestaltungsmerkmale der Stempelplatte 33 betreffen die Berücksichtigung von Leimstellen auf dem Zuschnitt 10. Dieser wird im Bereich der Zuschnittbahn 30 mit Leim versehen, insbesondere mit Leimpunkten. Diese können im Bereich des horizontalen Schenkels des Zuschnitts 10 angebracht sein, also im Bereich von Rückwand 16, Deckel-Rückwand 21 und Deckel-Vorderwand 20. Die dem Zuschnitt 10 zugekehrte (untere) Seite des Stempelplatte 33 ist so ausgebildet, dass ein Kontakt mit Leimstellen am Zuschnitt 10 vermieden wird. Wie insbesondere aus Fig. 7 und Fig. 8 ersichtlich, weist die Stempelplatte 33 im überwiegenden mittleren Bereich eine Vertiefung 53 auf und stützt sich im Wesentlichen nur randseitig auf den Zuschnitt 10 ab.

Leimstellen können auch im Bereich der Seitenlappen 19 innenseitig angeordnet sein. Zum Schutz derselben weist die Stempelplatte am Längsrand U-förmige Einformungen 54, 55 auf.

Bei der Verarbeitung von Zuschnitten 10 mit Rundkanten 11, 12 ist die Stempelplatte 33 so ausgebildet, dass im Bereich eines Kopfes 56 die Stempelplatte 33 eine geringere Breite aufweist als im übrigen Teil, derart, dass im Bereich der Deckel-Vorderwand 20 die kompletten Rundkanten 11, 12 außerhalb des Bereichs der Stempelplatte 33 positioniert sind, nämlich die Rillen zur Bildung der Rundkanten 11, 12 (Fig. 5). An diesen schmaleren Kopf 56 schließt eine flügelartige Verbreiterung 57 der Stempelplatte 33 an. Diese ragt in den Bereich der Vertiefung 40 der seitlichen Faltwände 36, 37. Der Stegschenkel 51 erstreckt sich im Bereich dieser Verbreiterung 57.

Die in beschriebener Weise ausgebildete Vorrichtung ist in analoger Weise auch einsetzbar, wenn Zuschnitte durch Aufwärtsbewegung oder durch Radialbewegung in Taschen eines Faltrevolvers einführbar sind.

### Bezugszeichenliste:

- 10: Zuschnitt
- 11: Rundkante
- 12: Rundkante
- 13: Schachtelteil
- 14: Deckel
- 15: Vorderwand
- 16: Rückwand
- 17: Bodenwand
- 18: Seitenlappen (außen)
- 19: Seitenlappen (innen)
- 20: Deckel-Vorderwand
- 21: Deckel-Rückwand
- 22: Deckel-Seitenlappen
- 23: Deckel-Seitenlappen
- 24: Stirnwand
- 25: Deckel-Innenlappen
- 26: Boden-Ecklappen
- 27: Deckel-Ecklappen
- 28: Faltrevolver
- 29: Tasche
- 30: Zuschnittbahn
- 31: Einschubstation
- 32: Stempel
- 33: Stempelplatte
- 34: Schwenkhebel
- 35: Faltsteg
- 36: Faltwand
- 37: Faltwand
- 38: Faltschenkel
- 39: Parallelogrammhebel
- 40: Vertiefung
- 41: Anlagefläche
- 42: Faltorgan
- 43: Längsrand
- 44: Längsrand
- 45: Eckstütze
- 46: Eckstütze
- 47: Stützfläche
- 48: Stützfläche
- 49: Faltsteg
- 50: Faltsteg
- 51: Stegschenkel
- 52: Stegschenkel
- 53: Vertiefung
- 54: Einformung
- 55: Einformung
- 56: Kopf
- 57: Verbreiterung

## Patentansprüche

1. Vorrichtung zum Herstellen von Zigaretten- Packungen des Typs Klappschachtel aus einem Zuschnitt (10), der durch einen Stempel (32) mit Stempelplatte (33) in eine Tasche (29) eines Faltrevolvers (28) einführbar ist, wobei der Zuschnitt (10) bei der Einführung in die Tasche (29) durch feststehende Faltorgane teilweise faltbar ist, derart, dass Bereiche bzw. Faltlappen des Zuschnitts (10), nämlich unter anderem Boden-Ecklappen (26), in eine aufgerichtete Position faltbar sind, **dadurch gekennzeichnet, dass** die Stempelplatte (33) auf der von dem Zuschnitt (10) abliegenden, insbesondere oberen Seite Stützorgane aufweist, nämlich an einer Bodenwand (17) zugekehrten Ecken angeordnete Eckstützen (45, 46) zum Abstützen der aufgerichteten Boden-Ecklappen (26) und angrenzender Bereiche aufrechter Seitenlappen (19).

2. Vorrichtung nach Anspruch 1, **dadurch gekennzeichnet, dass** die Eckstützen (45, 46) unter einem Rechten Winkel zueinander gerichtete, nach außen weisende Stützflächen (47, 48) aufweisen, an denen die Boden-Ecklappen (26) einerseits und die Seitenlappen (19) andererseits anliegen.

3. Vorrichtung zum Herstellen von Zigaretten- Packungen des Typs Klappschachtel aus einem Zuschnitt (10), der durch einen Stempel (32) mit Stempelplatte (33) in eine Tasche (29) eines Faltrevolvers (28) einführbar ist, wobei der Zuschnitt (10) bei der Einführung in die Tasche (29) durch feststehende Faltorgane teilweise faltbar ist, derart, dass Bereiche bzw. Faltlappen des Zuschnitts (10), nämlich unter anderem Deckel-Ecklappen (27), in eine aufgerichtete Position faltbar sind, **dadurch gekennzeichnet, dass** randseitig auf der von dem Zuschnitt (10) abliegenden, insbesondere oberen Seite der Stempelplatte (33) stegförmige Stützorgane angeordnet sind, nämlich aufrechte Faltstege (49, 50) im Bereich der aufgerichteten Deckel-Ecklappen (27) und angrenzender Deckel-Seitenlappen (23), derart, dass die Deckel-Ecklappen (27) in eine trichterförmige, zur offenen Seite der Tasche (29) hindivergierende Stellung aufweisen.

4. Vorrichtung nach Anspruch 3, **dadurch gekennzeichnet, dass** die Faltstege (49, 50) aus zwei unter einem stumpfen Winkel zueinander angeordneten Stegschenkeln (51, 52) bestehen.

5. Vorrichtung nach Anspruch 4, **dadurch gekennzeichnet, dass** die divergierenden Stegschenkel (51, 52) des Faltstegs (49, 50) im Bereich einer flügelartigen Verbreiterung der Stempelplatte (33) angeordnet sind, wobei die Verbreiterung (57) in den Bereich einer Vertiefung (40) seitlicher Faltwände (36, 37) der Tasche (29) ragt.

6. Vorrichtung nach Anspruch 1 oder einem der weiteren Ansprüche, **dadurch gekennzeichnet, dass** zum Herstellen von Klappschachteln mit Rundkanten (11, 12) dem Zuschnitt (10) zugekehrte untere Längsränder (43, 44) der Stempelplatte (33) entsprechend der Form der Rundkanten (11, 12) abgerundet sind.

7. Vorrichtung nach Anspruch 1 oder einem der weiteren Ansprüche, **dadurch gekennzeichnet, dass** die Stempelplatte (33) im Bereich von am Zuschnitt (10) angebrachten Leimstellen Ausnehmungen oder Vertiefungen aufweist, insbesondere Vertiefungen (53) an der dem Zuschnitt (10) zugekehrten unteren Seite und/ oder Einformungen (54, 55) im Bereich der Längsränder (43, 44).

8. Vorrichtung nach Anspruch 1 oder einem der weiteren Ansprüche, **dadurch gekennzeichnet, dass** die Stempelplatte (33) im Bereich eines einer Deckel-Vorderwand (20) des Zuschnitts (10) zugekehrten Bereichs als Kopf (56) mit geringerer Breite ausgebildet ist, derart, dass bei der Fertigung von Klappschachteln mit Rundkanten (11, 12) der Kopf (56) außerhalb des Bereichs der Rundkanten (11, 12) positioniert ist.

## Claims

1. Apparatus for producing cigarette packs of the hinge-lid-box type from a blank (10) which can be introduced into a pocket (29) of a folding turret (28) by a ram (32) with a ram plate (33), it being possible for the blank (10), when introduced into the pocket (29), to be partially folded by fixed folding elements such that regions or folding tabs of the blank (10), namely base corner tabs (26) inter alia, can be folded into an erected position, **characterized in that** on the side which is remote from the blank (10), in particular on the top side, the ram plate (33) has supporting elements, namely corner supports (45, 46) which are arranged at corners directed towards a base wall (17) and which are intended for supporting the erected base corner tabs (26) and adjacent regions of upright side tabs (19).

2. Apparatus according to Claim 1, **characterized in that** the corner supports (45, 46) have outwardly oriented supporting surfaces (47, 48) which are directed towards one another at right angles and against which the base corner tabs (26), on the one hand, and the side tabs (19), on the other hand, butt.

3. Apparatus for producing cigarette packs of the hinge-lid-box type from a blank (10) which can be introduced into a pocket (29) of a folding turret (28) by a ram (32) with a ram plate (33), it being possible for the blank (10), when introduced into the pocket (29), to be partially folded by fixed folding elements such that regions or folding tabs of the blank (10), namely lid corner tabs (27) inter alia, can be folded into an erected position, **characterized in that** along the borders of that side of the ram plate (33) which is remote from the blank (10), in particular of the top side, crosspiece-like supporting elements, namely upright folding crosspieces (49, 50), are arranged in the region of the erected lid corner tabs (27) and adjacent lid side tabs (23), such that the lid corner tabs (27) are moved into a funnel-like position in which they diverge in the direction of the open side of the pocket (29).

4. Apparatus according to Claim 3, **characterized in that** the folding crosspieces (49, 50) comprise two crosspiece legs (51, 52) which are arranged at an obtuse angle in relation to one another.

5. Apparatus according to Claim 4, **characterized in that** the diverging legs (51, 52) of the folding crosspiece (49, 50) are arranged in the region of a wing-like widening of the ram plate (33), the widening (57) projecting into the region of a depression (40) of lateral folding walls (36, 37) of the pocket (29).

6. Apparatus according to Claim 1 or one of the further claims, **characterized in that**, in order to produce hinge-lid boxes with round edges (11, 12), bottom longitudinal borders (43, 44) of the ram plate (33), which are directed towards the blank (10), are rounded in accordance with the shape of the round edges (11, 12).

7. Apparatus according to Claim 1 or one of the further claims, **characterized in that**, in the region of areas of glue applied to the blank (10), the ram plate (33) has recesses or depressions, in particular depressions (53) on the bottom side directed towards the blank (10) and/or recessed formations (54, 55) in the region of the longitudinal borders (43, 44).

8. Apparatus according to Claim 1 or one of the further claims, **characterized in that**, in the region which is directed towards a lid front wall (20) of the blank (10), the ram plate (33) is designed as a smaller-width head (56) such that, during the production of hinge-lid boxes with round edges (11, 12), the head (56) is positioned outside the region of the round edges (11, 12).

## Revendications

1. Dispositif pour la fabrication de paquets de cigarettes du type boîte à couvercle basculant à partir d'une découpe (10) qui est introduite par un poinçon (32) à plaque (33) dans une poche (29) d'un revolver de pliage (28), la découpe (10) étant, lors de son introduction dans la poche (29), pliée partiellement par des organes fixes de pliage de façon telle que des parties, plus précisément des pattes, de la découpe (10), à savoir entre autres des pattes de coin de fond (26), soient mises dans une position redressée, **caractérisé par le fait que** la plaque de poinçon (33) présente sur son côté éloigné de la découpe (10), en particulier supérieur, des organes d'appui, à savoir des appuis de coin (45, 46) situés à des coins dirigées vers une paroi de fond (17), pour l'appui des pattes de coin de fond (26) redressées et de parties contiguës de pattes latérales (19) verticales.

2. Dispositif selon la revendication 1, **caractérisé par le fait que** les appuis de coin (45, 46) présentent des surfaces d'appui (47, 48) faisant un angle droit entre elles et dirigées vers l'extérieur sur lesquelles s'appuient d'une part les pattes de coin de fond (26) et d'autre part les pattes latérales (19).

3. Dispositif pour la fabrication de paquets de cigarettes du type boîte à couvercle basculant à partir d'une découpe (10) qui est introduite par un poinçon (32) à plaque (33) dans une poche (29) d'un revolver de pliage (28), la découpe (10) étant, lors de son introduction dans la poche (29), pliée partiellement par des organes fixes de pliage de façon telle que des parties, plus précisément des pattes, de la découpe (10), à savoir entre autres des pattes de coin de fond (26), soient mises dans une position redressée, **caractérisé par le fait que** sont placés du côté bord sur le côté éloigné de la découpe (10), en particulier supérieur, de la plaque de poinçon (33) des organes d'appui en forme de nervure, à savoir des nervures plieuses verticales (49, 50) dans la zone des pattes de coin de couvercle (27) redressées et de pattes latérales contiguës (23) du couvercle, de façon telle que les pattes de coin de couvercle (27) soient mises dans une position en entonnoir divergeant vers le côté ouvert de la poche (29).

4. Dispositif selon la revendication 3, **caractérisé par le fait que** les nervures plieuses (49, 50) sont constituées de deux branches (51, 52) faisant entre elles un angle obtus.

5. Dispositif selon la revendication 4, **caractérisé par le fait que** les branches divergentes (51, 52) de la nervure plieuse (49, 50) sont situées dans la zone d'un élargissement du genre aile de la plaque de poinçon (33), cet élargissement (57) entrant dans la zone d'un creux (40) de parois plieuses latérales (36, 37) de la poche (29).

6. Dispositif selon la revendication 1 ou une des autres revendications précédentes, **caractérisé par le fait que** pour la fabrication de boîtes à couvercle basculant à arêtes rondes (11, 12), des bords longitudinaux inférieurs (43, 44) de la plaque de poinçon (33) dirigés vers la découpe (10) sont arrondis suivant la forme des arêtes rondes (11, 12).

7. Dispositif selon la revendication 1 ou une des autres revendications précédentes, **caractérisé par le fait que** la plaque de poinçon (33) présente dans la zone de plages de colle appliquées sur la découpe (10) des évidements ou des creux, en particulier des creux (53) sur le côté inférieur dirigé vers la découpe (10) et/ou des rentrés (54, 55) dans la zone des bords longitudinaux (43, 44).

8. Dispositif selon la revendication 1 ou une des autres revendications précédentes, **caractérisé par le fait que** la plaque de poinçon (33) forme, dans une zone dirigée vers une paroi avant de couvercle (20) de la découpe (10), une tête (58) de plus petite largeur, de façon telle que lors de la fabrication de boîtes à couvercle basculant à arêtes rondes (11, 12), cette tête (56) soit en dehors de la zone des arêtes rondes (11, 12).
